# NOUVEAU FASCICULE DE BREVET EUROPEEN

(11) **EP 0 074 297 B2**
(45) Date de publication et mention de la décision concernant l'opposition: **07.12.1988**
(45) Mention de la délivrance du brevet: 21.11.1985
(21) Numéro de dépôt: 82401529.1
(22) Date de dépôt: 13.08.1982
(51) Int. Cl.: H01F 40/06

(54) **Capteur de courant hybride compensé**
Hybrider kompensierter Stromwandler
Hybrid compensated current transformer

(30) Priorité: 26.08.1981 FR 8118416
(43) Date de publication de la demande: 16.03.1983
(73) Titulaire: MERLIN GERIN, F-38050 Grenoble Cédex (FR)
(72) Inventeur: Schueller, Pierre, F-38050 Grenoble Cedex (FR)
(74) Mandataire: Kern, Paul

(56) Documents cités:
- CH-A- 295 821
- CH-A- 350 710
- DE-A- 1 516 193
- DE-B- 1 281 545
- DE-C- 535 000
- DE-C- 2 124 345
- DE-U- 1 894 773
- FR-A- 514 999
- FR-A- 833 139
- FR-A- 1 142 618
- US-A- 1 182 997
- US-A- 3 360 753

## Description

L'invention est relative à un capteur de courant selon le préambule de la revendication 1. Un tel dispositif de l'art antérieur est décrit dans le document DE-B-1281545, dans lequel l'enroulement secondaire délivre une tension de sortie proportionnelle à dl₁/dt, c'est-à-dire à la variation du courant primaire 1₁ pendant le temps t. La constante de temps secondaire d'un tel capteur amagnétique ou à circuit magnétique à entrefer est inférieure à 10 microsecondes. La tension de sortie est appliquée à un circuit intégrateur RC du type à résistance et condensateur série, destiné à délivrer un signal plus ou moins proportionnel au courant primaire l₁. Un tel capteur ne provoque pas d'échauffement mais n'est pas adapté pour produire un signal de puissance.

Les capteurs conventionnels utilisent d'autre part des transformateurs de courant à noyaux magnétiques sans entrefer dont l'enroulement secondaire délivre un signal de mesure proportionnel au courant primaire, le facteur de proportionnalité correspondant au rapport de transformation du transformateur. La constante de temps secondaire est supérieure à 100 millisecondes. Ce type de transformateur est capable de délivrer un signal de mesure et de puissance, mais la section du circuit magnétique doit être assez importante pour éviter la saturation du circuit magnétique lors du passage de courants importants dans la ligne. Il en résulte un encombrement important et un coût de fabrication élevé.

L'invention a pour but de remédier à ces inconvénients et de réaliser un capteur de courant inductif perfectionné capable de délivrer une puissance secondaire prédéterminée, avec un échauffement réduit et sans aucune source auxiliaire d'alimentation pour le fonctionnement de l'appareillage électronique.

Le capteur inductif selon l'invention est caractérisé par les caractéristiques de la partie carac- térisante de la revendication 1.

D'autres avantages ressortiront plus clairement de l'exposé qui va suivre de divers modes de réalisation de l'invention, donnés à titre d'exemples non limitatifs et représentés aux dessins annexés, dans lesquels:
la figure 1 est une vue schématique d'un capteur de courant hybride à tore selon l'invention;
la figure 2 illustre deux courbes représentatives du module (en traits forts) et du déphasage (en traits pointillés) du courant de sortie 1₂, en fonction de la constante de temps secondaire t2 du capteur selon la fig. 1, la fréquence f du courant primaire 1₁ étant de 50 Hz;
les figures 3 et 4 sont deux variantes de réalisation du capteur de courant selon la fig. 1;
la figure 5 représente le schéma équivalent d'un capteur hybride selon les fig. 2 à 4, équipé d'un circuit de compensation de fréquence;
la figure 6 est une vue partielle de la fig. 5 et montre une variante du circuit de compensation de fréquence;
la figure 7 montre les diagrammes représentatifs des amplitudes des tensios de sortie U₂ et U_{c} du capteur respectivement avant et après la compensation, en fonction de la fréquence f du courant primaire h à mesurer;
la figure 8 représente l'application d'un capteur hybride compensé selon l'invention à un dispositif électronique de commande d'un disjoncteur de protection.

Sur la figure 1, le capteur de courant hybride 10 comporte un circuit magnétique CM en forme de tore doté d'un ou de plusieurs entrefers 12 de longueur totale e. Le circuit magnétique CM est traversé par une ligne 14 d'un réseau d'alimentation en courant alternatif, la ligne 14 jouant le rôle d'enroulement primaire parcouru par un courant l₁ à contrôler. Un enroulement secondaire 16 est bobiné sur le tore et comprend n spires de résistance ohmique R₁. Une résistance de charge R₂ est connectée aux bornes de sortie de l'enroulement secondaire. La constante de temps secondaire t₂ du capteur hybride est définie par la relation n²/Re(R,+R₂). Re étant la réluctance totale du circuit magnétique CM.

L'enroulement secondaire 16 délivre un courant de sortie 12 représentant une grandeur vectorielle dont le module et le déphasage ϕ par rapport au courant primaire sont illustrés par les diagrammes de la figure 2 en fonction de la constante de temps secondaire t₂ et pour une fréquence f donnée du courant primaire l₁. Le module exprimé par le rapport nl₂/l₁ varie entre 0 et 1 lorsque la constante de temps t₂ croît. Pour des constantes de temps t₂ supérieures à 100 millisecondes, le capteur est un transformateur de courant conventionnel. Pour des constantes de temps t₂ inférieures à 10 microsecondes, le capteur est du type amagnétique. Le capteur hybride occupe la zone intermédiaire. La section de l'enroulement secondaire d'un capteur inductif étant proportionnelle au produit n1₂, on remarque sur la figure 2 que c'est le transformateur de courant où n1₂ est voisin de l₁, qui exige le volume de bobinage le plus important et qui est donc le plus coûteux.

Un capteur hybride dont la constante de temps t₂ est comprise entre 10 microsecondes et 100 millisecondes, nécessite un enroulement secondaire considérablement réduit par rapport à un transformateur de courant équivalent. Ou encore dans un encombrement donné, entre un transformateur de courant conventionnel et un capteur hybride d'intensités nominales primaires identiques, c'est ce dernier qui est le siège de l'échauffement le plus réduit. Il suffira par conséquent de choisir les valeurs de la résistance de charge R₂, de la section S du circuit magnétique CM et de la longueur de l'entrefer e pour déterminer la valeur de t₂. Des essais ont montré que la longueur totale de l'entrefer e devait être comprise entre 0,5 et 20 millimètres, et la résistance de charge R₂ était comprise entre 10 et 1 000 Ohms selon l'intensité du courant nominal 1₁ à contrôler circulant dans la ligne 14.

Sur la figure 3, le tore à un entrefer 12 de la fig. 1 a été remplacé par un circuit magnétique CM

rectangulaire à deux entrefers 12a, 12b, comprenant deux parties élémentaires en U situées en regard l'une de l'autre, de manière à confiner une fenêtre traversée par la ligne 14. Un enroulement secondaire 16 unique est bobiné sur le circuit magnétique CM.

Selon la figure 4, l'enroulement secondaire est formé par deux bobines 16a, 16b connectées en série ou en parallèle, le reste étant identique au capteur de la fig. 3. La position relative des bobines 16a, 16b par rapport aux entrefers peut être quelconque. Les caractéristiques du capteur hybride 10 selon les figures 1 à 3 dépendent néanmoins de la variation de fréquence du courant à à mesurer. L'amplitude et la phase de la tension de sortie U₂ aux bornes de l'enroulement secondaire 16 varient en effet avec la fréquence. C'est pourquoi un circuit de compensation 18 (fig. 5) de fréquence est associé au capteur hybride.

Le circuit de compensation de fréquence 18 (fig. 5) est formé par un circuit série RC branché en parallèle aux bornes de la résistance de charge R₂. Le signal image du courant l₁ à mesurer est la tension U_{c} aux bornes du condensateur C. Les valeurs de R et C du circuit 18 sont définies par la relation suivante: où fₒ est la fréquence centrale de compensation (55 Hz par exemple).

Sur la figure 6, le circuit de compensation 18 est constitué par un circuit série à inductance L et résistance R, branché en parallèle aux bornes de R₂, le signal image de mesure du courant l₁ étant dans ce cas la tension U_{R} aux bornes de la résistance R.

La figure 7 compare les amplitudes des tensions de sorties U₂ et U_{c} avant et après la compensation en fonction de la fréquence f du courant l₁ à mesurer, les valeurs de la constante de temps t₂ et de l'intensité du courant l₁ étant données. On remarque que l'amplitude de la tension image U_{c} est sensiblement constante lorsque la fréquence f du courant l₁ est comprise dans une fourchette prédéterminée autour de la fréquence centrale fₒ de compensation. Le courant l₁ à mesurer et la tension U_{c} sont en phase lorsque la fréquence du courant l₁ est égale à la fréquence fₒ centrale.

La figure 8 représente l'application d'un capteur hybride compensé décrit en référence à la fig. 5, et délivrant un signal secondaire combiné de mesure et d'alimentation à un dispositif de commande électronique ou déclencheur statique d'un disjoncteur à propre courant dont l'un des contacts 20 est inséré dans la ligne 14. Le signal image de mesure U_{c} du circuit de compensation 18 est injecté dans un système de traitement 22 électronique par l'intermédiaire d'un premier conducteur de liaison 24. La tension U₂ non compensée de l'enroulement secondaire 16 sera utilisée avantageusement pour l'alimentation du système de traitement 22 grâce à un deuxième conducteur 26 de liaison. Lors de l'apparition d'un défaut de surcharge ou de court-circuit sur la ligne 14, la sortie du système de traitement 22 délivre un ordre de déclenchement à une bobine 28 de commande qui provoque d'une manière classique le déverrouillage du mécanisme 30 et l'ouverture des contacts 20 du disjoncteur de protection.

## Revendications

1. Capteur de courant (10) destiné à contrôler le courant dans une ligne (14) d'un système d'alimentation en énergie électrique, ledit capteur inductif étant couplé à la ligne et comprenant:
- un circuit magnétique ou noyau CM entourant la ligne (14) et étant doté d'au moins un entrefer (12, 12a, 12b) amagnétique de longueur prédéterminée (e), ledit circuit ayant une réluctance Re,
- un enroulement secondaire (16, 16a, 16b) bobiné sur le circuit magnétique CM, et ayant un nombre de tours n et une résistance ohmique R₁,
- une résistance de charge connectée électriquement aux bornes de sortie de l'enroulement secondaire et ayant une résistance ohmique R₂, caractérisé en ce que le capteur inductif (10) est associé à un déclencheur statique d'un disjoncteur et est du type hybride ayant une constante de temps secondaire t₂ définie par la relation n²/Re(R₁+R₂) dont la valeur est comprise entre 10 microsecondes et 100 millisecondes, et que l'enroulement secondaire (16, 16a, 16b) dudit capteur hybride (10) coopère avec un circuit de compensation (18) en fréquence connecté aux bornes de la résistance de charge R₂, pour délivrer un signal image de mesure dont l'amplitude est sensiblement constante lorsque la fréquence f du courant primaire l₁ circulant dans la ligne (14) est comprise dans une fourchette prédéterminée autour d'une fréquence centrale fₒ de compensation, ledit signal image de mesure du circuit de compensation (18) étant injecté dans un système de traitement (22) électronique dudit déclencheur délivrant un ordre de déclenchement à une bobine (28) de commande du disjoncteur lorsque le signal image dépasse un seuil prédéterminé, l'alimentation du système de traitement (22) s'effectuant au moyen de la tension U₂ non compensée prélevée aux bornes de la résistance de charge R₂.

2. Capteur de courant selon la revendication 1, caractérisé par le fait que ledit circuit de compensation (18) en fréquence comporte un système déphaseur de mise en phase du signal image de mesure avec le courant primaire l₁ à contrôler lorsque la fréquence de ce dernier correspond à la fréquence centrale fₒ.

3. Capteur de courant selon la revendicaiton 1 ou 2, caractérisé par le fait que le circuit de compensation (18) en fréquence est formé par un circuit série à résistance R et condensateur C, branché en parallèle aux bornes de la résistance de charge R₂ tel que le signal image de mesure du courant l₁ soit représenté par la tension U_{c} aux bornes du condensateur C, les valeurs de la résistance R et du condensateur C du circuit série étant déterminées par la constante de temps RC définie par la relation 1/(2πfₒ)²t₂, fₒ étant la fréquence centrale de compensation et t₂ la constante de temps secondaire du capteur hybride (10).

4. Capteur de courant selon la revendication 1 ou 2, caractérisé par le fait que le circuit de compensation (18) en fréquence est constitué par un circuit série à inductance L et résistance R, branché en parallèle aux bornes de la résistance de charge R₂, le signal image de mesure du courant 1₁ étant la tension U_{R} aux bornes de la résistance R.

5. Capteur de courant selon l'une des revendications 1 à 4, caractérisé par le fait que le matériau du noyau CM est ferromagnétique ou fritté, et que le noyau CM comporte deux parties élémentaires en U séparées l'une de l'autre par deux entrefers (12a, 12b) disposés de part et d'autre de la ligne (14) jouant le rôle d'enroulement primaire.

6. Capteur de courant selon l'une des revendications 1 à 5, caractérisé par le fait que la longueur totale e de ou des entrefers (12, 12a, 12b) amagnétiques du noyau CM est comprise entre 0,5 et 20 millimètres, et que la valeur de la résistance de charge R₂ est comprise entre 10 et 1000 Ohms.

## Patentansprüche

1. Stromwandler (10) zum Kontrollieren des Stromes in einer Leitung (14) eines elektrischen Energieversorgungssystems, wobei der induktive Stromwandler mit der Leitung gekuppelt ist und aufweist:
- einen Magnetkreis oder Kern CM, der die Leitung (14) umgibt, und der mit mindestens einem unmagnetischen Luftspalt (12, 12a, 12b) von vorbestimmter Länge a versehen ist, wobei der genannte Kreis einen magnetischen Widerstand Re besitzt,
- eine auf den Magnetkreis CM gewickelte Sekundärwicklung (16, 16a, 16b) mit n Wicklungen und einem ohmschen Widerstand R₁,
- einen Belastungswiderstand, der elektrisch mit den Ausgangsklemmen der Sekundärwicklung verbunden ist und einen ohmschen Widerstand R₂ besitzt, dadurch gekennzeichnet, dass der induktive Stromwandler (10) mit einem statischen Auslöser eines Schalters verbunden ist und von hybrider Art ist, mit einer durch die Gleichung n²/Re(R,+R₂) bestimmte Sekundärzeitkonstante t₂, deren Wert zwischen 10 Mikrosekunden und 100 Millisekunden liegt, und dass die Sekundärwicklung (16, 16a, 16b) des genannten hybriden Stromwandlers (10) mit einer Frequenz-Kompensationsschaltung (18) zusammenarbeitet, die mit den Klemmen des Belastungswiderstandes R₂ verbunden ist, um ein Mess-Bildsignal abzugeben, dessen Amplitude ziemlich konstant ist, wenn die Frequenz f des in der Leitung (14) fliessenden Primärstromes 1₁ in einem vorbestimmten Bereich liegt, nahe einer zentralen Kompensationsfrequenz fₒ, wobei das genannte Mess-Bildsignal der Kompensationsschaltung (18) in ein elektronisches Verarbeitungssystem (22) des genannten Auslösers eingegeben wird, das einen Auslösebefehl an eine Spule (28) abgibt zur Steuerung des Leistungsschalters, wenn das Bildsignal eine vorbestimmte Schwelle überschreitet, wobei die Versorgung des Verarbeitungssystems (22) durch die nicht kompensierte Spannung U₂ geschieht, die an den Klemmen des Belastungswiderstandes R₂ abgenommen wird.

2. Stromwandler gemäss Anspruch 1, dadurch gekennzeichnet, dass die Frequenz-Kompensationsschaltung (18) ein Phasenschiebersystem aufweist zur Phasenregelung des Mess-Bildsignals mit dem zu kontrollierenden Primärstrom 1₁, wenn die Frequenz des letztgenannten der zentralen Frequenz f entspricht.

3. Stromwandler gemäss Anspruch 1 oder 2, dadurch gekennzeichnet, dass die Frequenz-Kompensationsschaltung (18) von einer Serienschaltung mit Widerstand R und Kondensator C gebildet wird, parallel zu den Klemmen des Belastungswiderstandes R₂ geschaltet, so dass das Mess-Bildsignal des Stromes 1₁ durch die Spannung U_{c} an den Klemmen des Kondensators C dargestellt wird, wobei die Werte des Widerstandes R und des Kondensators C der Serienschaltung von der Zeitkonstante RC bestimmt werden, welche durch die Gleichung 1/(2nf_{.})²t₂ definiert wird, wobei fₒ die zentrale Kompensationsfrequenz und t₂ die Sekundär-Zeitkonstante des hybriden Stromwandlers (10) darstellt.

4. Stromwandler gemäss Anspruch 1 oder 2, dadurch gekennzeichnet, dass die Frequenz-Kompensationsschaltung (18) von einer Serienschaltung mit einer Induktanz L und einem Widerstand R gebildet wird, die parallel zu den Klemmen des Belastungswiderstandes R₂ geschaltet sind, wobei das Mess-Bildsignal des Stromes l₁ die Spannung U_{R} an den Klemmen des Widerstandes R darstellt.

5. Stromwandler gemäss einem der vorhergehenden Ansprüche 1 bis 4, dadurch gekennzeichnet, dass das Material des Kernes CM ferromagnetisch oder gesintert ist, und dass der Kern CM zwei U-förmige Grundteile aufweist, die voneinander durch zwei Luftspalte (12a, 12b) getrennt sind, welche diesseits und jenseits der Leitung

(14), die die Rolle einer Primärwicklung spielt, angeordnet sind.

6. Stromwandler gemäss einem der Ansprüche 1 bis 5, dadurch gekennzeichnet, dass die Gesamtlänge e des oder der unmagnetischen Luftspalte (12, 12a, 12b) des Kerns CM zwischen 0,5 und 20 Millimetern liegt, und dass der Wert des Belastungswiderstandes R₂ zwischen 10 und 1000 Ohms liegt.

## Claims

1. Current sensor (10) intended to control the current in a line (14) of an electrical energy supply system, said inductive sensor coupled with the line and comprising:
- a magnetic circuit or core CM enclosing the line (14) and equipped with at least one amagnetic air-gap (12, 12a, 12b) of predetermined length e, said circuit having a reluctance Re,
- a secondary winding (16, 16a, 16b) wound about the magnetic circuit CM and having a number of winding turns n and an ohmic resistance Rᵢ,
- a load resistance connected electrically to the output terminals of the secondary winding and having an ohmic resistance R₂, characterized in that the inductive sensor (10) is associated with a trip device of a circuit breaker and is of hybrid type with a secondary time constant t₂ defined by the relation n²/Re(R₁+R₂), the value of which is comprised between 10 microseconds and 100 milliseconds, and that the secondary winding (16, 16a, 16b) of said hybrid sensor (10) cooperates with a frequency compensating circuit (18) connected to the load resistance R₂ terminals, in order to generate a measuring image signal of which the amplitude is almost constant when the primary current 1₁ frequency f flowing in the line
(14) is comprised in a predetermined bracket about a compensation central frequency fₒ, the image signal of the compensation circuit (18) measurement being injected into an electronic processing system (22) of said trip device generating a tripping order to said circuit breaker operation coil (28) when the image signal exceeds a predetermined threshold, the processing system (22) supply being carried out by means of the non-compensated voltage U₂ taken between the load resistance R₂ terminals.

2. Current sensor according to claim 1, characterized in that siad frequency compensating circuit (18) comprises a phase-shifter system of phasing the measuring image signal with the primary current 1₁ to control when the frequency of this last one corresponds to the central frequency ^{f}o.

3. Current sensor according to claim 1 or 2, characterized in that the frequency compensating circuit (18) consists of a series circuit comprising a resistance R and a capacitor C, connected in parallel to the load resistance R₂ terminals as the image signal of current 1₁ measurement is represented by the voltage U_{c} between the capacitor C terminals, the values of the series circuit resistance R and capacitor C being determined by the time constant RC defined by the relation 1/(2πfₒ)²t₂, fₒ being the compensation central frequency and t₂ the secondary time constant of the hybrid sensor (10).

4. Current sensor according to claim 1 or 2, characterized in that the frequency compensating circuit (18) comprises a series circuit with inductance L and resistance R, connected in parallel to the load resistance R₂ terminals, the image signal of current 1₁ measurement being the voltage U_{R} between the resistance R terminals.

5. Current sensor according to any of the former claims 1 to 4, characterized in that the core CM material is ferromagnetic or sintered, and that the core CM comprises two U-shaped elementary portions separated from each other by two air-gaps (12a, 12b) disposed on both sides of the line (14) acting as primary winding.

6. Current sensor according to any of the claims 1 to 5, characterized in that the total length e of one or several amagnetic air-gaps (12, 12a, 12b) of core CM is advantageously comprised between 0.5 and 20 millimeters, and the load resistance R₂ value in the neighbourhood of 10 to 1000 ohms.
